# EUROPÄISCHE PATENTSCHRIFT

(11) **EP 0 310 906 B1**
(45) Veröffentlichungstag und Bekanntmachung des Hinweises auf die Patenterteilung: **03.07.1991**
(21) Anmeldenummer: 88115801.8
(22) Anmeldetag: 26.09.1988
(51) Int. Cl.: D01H 13/04

(54) **Verfahren und Vorrichtung zum Einbringen eines Vorgarnes in ein Streckwerk einer Textilmaschine**
Method and device for introducing a roving to a drafting arrangement of a textile machine
Procédé et dispositif pour introduire une mèche dans un système d'étirage d'une machine textile

(30) Priorität: 08.10.1987 CH 3946/87
(43) Veröffentlichungstag der Anmeldung: 12.04.1989
(73) Patentinhaber: MASCHINENFABRIK RIETER AG, CH-8406 Winterthur (CH)
(72) Erfinder: Slavik, Walter, CH-8810 Horgen (CH); Wuermli, Arthur, CH-8405 Winterthur (CH)

(56) Entgegenhaltungen:
- US-A- 3 832 839

## Beschreibung

Die vorliegende Erfindung betrifft ein Verfahren zum Einbringen eines Vorgarnes gemäss dem Oberbegriff des Patentanspruches 1. Die Erfindung betrifft ebenfalls eine Textilmaschine zur Durchführung des Verfahrens gemäss dem Oberbegriff des Patentanspruches 6.

Bei Streckwerke aufweisenden Textilmaschinen kommt es immer wieder zu vereinzelten Fadenbrüchen, deren Behebung Bedienungspersonal oder eine automatische Apparatur erforderlich macht. Es ist naheliegend, diese Arbeiten in möglichst kurzer Zeit zu erledigen, damit der Personalbestand reduziert werden oder die automatische Apparatur in der gleichen Zeitspanne mehr Fadenbrüche beheben kann.

Aus der US-PS 3832839 ist eine Lehre bekannt, nach welcher solche Behebungs- bzw. Instandstellungsarbeiten verkürzt werden können. Nach Feststellung eines Fadenbruches wird eine dem Streckwerk und dem einen Seitenschlitz aufweisenden Einlauftrichter vorgelagerte Klemmvorrichtung aktiviert, die das Vorgarn, auch Lunte genannt, an der Klemmstelle abtrennt. Eine Bedienungsperson entriegelt die Klemmvorrichtung und führt, beide Hände benutzend, einen Mittelabschnitt des Vorgarns gleichzeitig durch den Seitenschlitz im Einlauftrichter und zwischen die obere und untere Einzugswalze. Das Ende des Vorgarns kommt dadurch mit einer Handbewegung zwischen die Einzugswalzen und die mittleren Walzen im Vorverzugsfeld des Streckwerkes zu liegen. Damit entfällt die Zeit für das Einführen des Vorgarnendes in die oft schwer zugängliche Eintrittsöffnung des Einlauftrichters. Ausserdem wird, da das Vorgarnende sich bereits teilweise im Vorverzugsfeld befindet, die Wartezeit bis zum Erscheinen des gestreckten Vorgarnes, jetzt Faden genannt, am Ausgang des Streckwerkes verkürzt.

Nach dem Einführen des Vorgarnes zwischen die Einzugswalzen ist aber nicht sichergestellt, dass das Vorgarnende, ohne ein erneutes Eingreifen der Bedienungsperson, tatsächlich zwischen die mittleren Walzen gelangt. Wenn diese Sicherheit des Erfassens gewünscht wird, muss erstens eine Wartezeit, bis das Vorgarnende die mittleren Walzen erreicht, in Kauf genommen und zweitens eine Betätigungszeit für dieses erneute Eingreifen aufgewendet werden, wobei diese Wartezeit aber zu kurz ist, um eine Fadenbehebung einer benachbarten Streckstelle bzw. Spinnstelle vorzunehmen. Auch muss erkannt werden, dass die Benötigung zweier Hände eine Automatisierung erschwert bzw. verteuert, da dann zwei gleichzeitig bewegende Roboterarme in ihrem Bewegungsablauf koordiniert werden müssen.

Versuche, das Einbringen eines Vorgarnes in das Streckwerk zu automatisieren, gehen aus der JP-AS 56-43130 hervor, wobei ein schwenkbares Absaugrohr das Luntenende zuerst durch einen Seitenschlitz eines seitlich der Streckwerkwalzen verschiebbar angeordneten Luntenführers und nachfolgend seitlich neben die Streckwerkwalzen bringt, wonach der Luntenführer durch Verschieben die Lunte zwischen die Einzugswalzen einführt. Gemäss einer anderen Ausführung kann die seitliche Einführung zwischen die Einzugswalzen ebenfalls durch einen abgeschrägten Druckarm erfolgen. Auf welche Weise die Lunte automatisch in das Hauptverzugsfeld gelangen und von diesem richtig weiter befördert werden könnte, ist weder beschrieben noch angedeutet.

Es ist Aufgabe der vorliegenden Erfindung, ein Verfahren und eine Vorrichtung zu schaffen, welche die eingangs erwähnten Nachteile, wenigstens teilweise, beseitigen und die es, ausgehend von den diesbezüglichen Oberbegriffen, ermöglichen, Fadenbrüche mit relativ einfachen, mechanischen Mitteln schneller und sicherer zu beheben. Diese Aufgabe wird gelöst durch die kennzeichnenden Merkmale der Patentansprüche 1 und 6.

Dadurch, dass der Endabschnitt des Vorgarnes direkt in das Hauptverzugsfeld eingeführt wird, ist ein sicheres Erfassen des Vorgarnes gewährleistet. Dabei wird dies ohne unproduktive Wartezeiten und ohne einen zusätzlichen Arbeitsvorgang ermöglicht, so dass gesamthaft schneller gearbeitet werden kann. Die Zeit, welche das Vorgarn benötigt, um das Hauptverzugsfeld zu erreichen, wird auf Null reduziert, so dass das gestreckte Vorgarn bzw. der Faden noch schneller am Streckwerksende sichtbar wird und schneller angesponnen werden kann. Die Verweilzeit des Vorgarnendes im Hauptverzugsfeld bis zum Anspinnen reicht meistens aus, Arbeiten in der Nähe ausführen zu können. Das Aufnehmen bzw. das Erfassen des Vorgarnendes bzw. Vorgarnendabschnittes und die Einführung desselben in das Hauptverzugsfeld kann auf einfachste Art durch nur eine Hand bzw. einen einzigen Roboterarm bewerkstelligt werden. Mit einem Robotergreifer ist es möglich, auch schwer zugängliche Stellen, wie z.B. die Stelle zwischen dem Einlauftrichter und dem Einzugswalzenpaar, zu erreichen. Der Einlauftrichter kann nunmehr aus seiner, von der manuellen Lunteneinführung herrührenden Nachbarschaft zum Einzugswalzenpaar soweit entfernt werden, dass genügend Platz für den Greifer geschaffen wird. Es wäre dann vorteilhaft, wenn der Changierhub der Changierstange vergrössert wird, damit die Walzen sich nach wie vor gleichmässig abnützen können. Ein bereits vorhandener, verfahrbarer Roboter kann für das erfindungsgemässe Verfahren mit geringem Aufwand adaptiert werden. Auch bei einer ortsfesten Teleskopstange als Alternative ist der kostenmässige Aufwand bescheiden. Das Merkmal nach Anspruch 4 bewirkt eine wesentliche Vereinfachung, da ein seitliches Einführen in den Einlauftrichter überhaupt nicht durchgeführt werden muss. Mit dem Merkmal nach Anspruch 5 ist es nunmehr möglich, die Einführung mit einer einzigen, zweidimensionellen Bewegung zu bewerkstelligen, sodass ein Roboter steuertechnisch einfacher gestaltet werden kann. Das Merkmal des Anspruchs 7 verhindert, dass das Vorgarn sich während dessen seitlicher Umgehung vorzeitig in das Einzugswalzenpaar verheddert. Durch das Merkmal des Anspruches 9 werden, abgesehen vom Arm, bewegliche Teile und Steuervorrichtungen für diese Teile eliminiert, was sich bezüglich Herstellungskosten und Störungsanfälligkeit günstig auswirkt. Das Merkmal des Anspruchs 10 ermöglicht eine Verkürzung des Bewegungswegs des Greifers. Anspruch 11 beinhaltet ein Merkmal, demgemäss die Beibehaltung einer konvergierenden, das Vorgarn komprimierenden Trichterform samt einem seitlichen Einlass ermöglicht wird. Obendrein kann der mechanische Bewegungsablauf des Roboterarmes eine Knickung in der Vorgarnlaufbahn dank dem das Vorgarn einhakenden Lappen leicht bewältigen. Platzsparende, wirtschaftliche und das Umfeld nicht verbauende Gründe sprechen für das Merkmal nach Anspruch 12. Eine Massnahme, nach der das Vorgarn gleichzeitig an zwei Stellen erfasst und somit einwandfrei verschoben werden kann, ist mit dem Merkmal des Anspruches 13 möglich. Nachfolgend wird die Erfindung an einer Ringspinnmaschine anhand der Zeichnung näher erläutert. Es zeigen:

- Fig. 1: eine schematische Seitenansicht einer Spinnstelle, bei welcher eine Klemmvorrichtung mit einem Einlauftrichter integriert ist, und ein verfahrbarer Roboterwagen zum Einsatz kommt.
- Fig. 2: eine schematische Draufsicht der Spinnstelle nach Fig. 1 über Abschnitt II-II, bei welcher eine separate Klemmvorrichtung verwendet worden ist,
- Fig. 3: ein räumlich dargestellter, in der Ausführung nach Fig. 2 angewandter Einlauftrichter,
- Fig. 4: eine Vorderansicht über Abschnitt IV-IV in Fig. 2,
- Fig. 5: eine schematische Seitenansicht über Abschnitt II-II in Fig. 1, bei welcher die gleiche Klemmvorrichtung wie in Fig. 2 angewandt worden ist und ein ortsfester Roboter zum Einsatz kommt,
- Fig. 6: eine Vorderansicht auf das Einzugswalzenpaar mit einem Schiebebügel, und
- Fig. 7: eine perspektivische Draufsicht auf ein Einzugswalzenpaar und die Changierstange samt festem Gleitbügel.

Zuerst wird auf Fig. 1 Bezug genommen. Von einer Vorgarnspule 1 wird ein Vorgarn bzw. eine Lunte 2 mittels eines Streckwerkes 3 verzogen bzw. gestreckt. Das gestreckte Vorgarn, nunmehr Faden 4 genannt, läuft über eine Ringbank 6 und wird von einer Fadenspule 7, auch Kops genannt, aufgespult. Ein ortsfester, jeder Spinnstelle zugeordneter Sensor 9 überwacht den Faden 4 auf Anwesenheit. Parallel zur Längsrichtung der nebeneinander angeordneten Spinnstellen ist mindestens ein beweglicher Teil eines Roboters 11, ein Roboterwagen 12, auf Schienen oder auf dem Boden verfahrbar, der verschiedene Bedien- und/oder Überwachungsfunktionen übernehmen kann. Der Sensor 9 kann, statt jeweils einzeln angeordnet, zur sukzessiven Überwachung der Fäden an den verschiedenen Spinnstellen auf dem Wagen 12 plaziert sein.

Das Streckwerk 3 ist bekanntlich unterteilt in ein Vorverzugsfeld 15, wo das Vorgarn geringfügig gestreckt wird, und ein Hauptverzugsfeld 16, in welchem die Fasern des Vorgarnes stark und auf das richtige Mass auseinander gezogen werden. Das Vorverzugsfeld 15 wird begrenzt durch mindestens ein Einzugswalzenpaar, d.h. eine obere Einzugswalze 17 und eine untere Einzugswalze 18 und ein meistens mit Riemchen 22 versehenes, mittleres Walzenpaar 21. Die Verwendung von zwei Einzugswalzenpaaren beeinflusst das erfindungsgemässe Verfahren nicht. Das Hauptverzugsfeld 16 erstreckt sich zwischen dem mittleren Walzenpaar 21 und einem Lieferwalzenpaar 23. Wie üblich, sind jeweils die oberen Walzen von zwei benachbarten Spinnstellen in einer gemeinsamen, nicht gezeichneten Halterung zusammengefasst, was lediglich mit einer zur Nebenspinnstelle gehörenden und mittels einer gemeinsamen Achse 25 verbundenen oberen Einzugswalze 20 in Fig. 2 angedeutet ist. Das freie Stirnende der oberen Einzugswalze 17 ist in Fig. 2 mit dem Bezugszeichen 26 bezeichnet. Die unteren Walzen werden jeweils von sich längs den Spinnstellen ersteckenden Antriebswellen angetrieben. Die Antriebswelle 27 (Fig. 2) treibt demnach die untere Einzugswalze 18 an.

Der an einer geeigneten Stelle zwischen dem Lieferwalzenpaar 23 und der Ringbank 6 plazierte Sensor 9 gibt bei Nichtvorhandensein des Fadens 4 dem Roboter 11 ein Signal, woraufhin der Wagen 12 bis vor die betreffende Spinnstelle bzw. das Streckwerk 3 fährt. Gleichzeitig erfolgt über eine Leitung 28 ein Signal vom Sensor 9 an eine in durch einen Pfeil 29 gekennzeichneter Vorgarnlaufrichtung dem Streckwerk 3 vorgelagerte Klemmvorrichtung, die in der Ausführung gemäss Fig. 1 mit einem Einlauftrichter bzw. Luntenführer 30 integriert ist. Beim erfolgten Signal wird ein Pfropfen 32 in Richtung des Pfeiles 31 in die konisch konvergierende Fläche des Einlauftrichters 30 gedrückt, durch welche Bewegung das Vorgarn 2 eingeklemmt wird. Eine nähere Beschreibung einer solchen Klemmvorrichtung erübrigt sich hier, da sie beispielsweise durch die DE-PS 2816807 bereits bekannt wurde. Das Vorgarn 2 wird durch die vom Walzenpaar 17, 18 ausgeübte Zieh- bzw. Zugkraft in Laufrichtung des Vorgarnes 2 unmittelbar nach dem Einlauftrichter 30 auseinandergerissen bzw. getrennt. Diese Stelle ist die Bezugs- bzw. Aufnahmestelle 33, an welcher eine Zange bzw. ein Greifer 34 den Endabschnitt 37 des Vorgarnes 2 erfassen kann. Der Greifer 34 befindet sich am Ende eines bewegbaren, gelenkigen Armes 38 des Wagens 12. Dieser Greifer 34 führt, nach Erfassung des Endabschnittes 37 an der Bezugsstelle 33 und nachdem die Klemmvorrichtung 30 vom Roboter 11 entriegelt bzw. gelöst worden ist, eine programmierte, drei-dimensionale Bewegung aus, nach welcher der Endabschnitt 37 in eine mittige Abgabestelle 40 unmittelbar vor dem Hauptverzugsfeld 16 gebracht wird, derart, dass der Endabschnitt 37 in die Klemmlinie des mittleren Walzenpaares 21 gelangt und somit von diesem erfasst wird. Bei dieser Bewegung des Greifers 34 wird das Vorverzugsfeld 15 wirkungsmässig umgangen, d.h., dass der zwischen dem Einzugswalzenpaar 17, 18 und dem mittleren Walzenpaar 21 befindliche Vorgarnabschnitt nicht gestreckt wird.

Der Bewegungsweg des Greifers 34 umgeht die obere Einzugswalze 17 seitlich, d.h., er geht an dem freien Stirnende 26 vorbei, und führt gleichzeitig durch den Erfassungsbereich einer Abstandhaltevorrichtung in Form eines Hakens 41 (Fig. 2, 4) hindurch, welcher das Vorgarn bis zu dessen Erfassen durch das mittlere Walzenpaar 21 zur Vermeidung einer vorzeitigen Berührung des Vorgarns 2 mit dem Einzugswalzenpaar 17, 18 auf Abstand zum freien Stirnende 26 hält. Diese Position des zwischen dem Hauptverzugsfeld 16 und der Bezugsstelle 33 befindlichen Abschnittes des Vorgarnes ist durch das Bezugszeichen 2.1 gekennzeichnet. Die horizontale Lage des Vorgarnes in der Position 2.1 sollte so nah wie möglich an die Verlängerung der Klemmlinie des Einzugswalzenpaares 17, 18 herankommen, sollte aber unbedingt unterhalb der Drehachse der oberen Einzugswalze 17 liegen.

Der Haken 41, in zweifacher Ausführung, ist auf die obere Lagerschale 42 eines Lagergehäuses 43 für die untere Einzugswalze 18 zwischen zwei Oberwalzenpaaren 17, 20 montiert. Wo kein Lagergehäuse 43 vorhanden ist, ist der Haken 41 auf irgendeinem anderen Tragkörper montiert. Ein aufstehender, das Vorgarn in der Position 2.1 haltender Halteschenkel 44 ist mittels eines elektrischen oder pneumatischen, vom Wagen 12 über einen ortsfesten Kontakt 46 herrührenden Impulses über eine Leitung 47 umklappbar. Der Löseimpuls zum Haken 41 (die umgeklappte Position des Halteschenkels hat das Bezugszeichen 44.1) erfolgt, sobald der Endabschnitt 37 in das Hauptverzugsfeld 16 eingeführt, d.h. vom mittleren Walzenpaar 21 erfasst worden ist, wodurch das Vorgarn aus der Position 2.1 vom Haken 41 gleitet bzw. abgezogen wird und durch Straffung, die durch die vom Hauptverzugsfeld 16 ausgeübte Zieh- bzw. Zugkraft bedingt ist, ohne weitere Betätigungen allmählich seitlich zwischen die obere 17 und untere Einzugswalze 18 gelangt. Die Straffung erfolgt zwischen zwei festen Bezugspunkten. Der eine Bezugspunkt bildet die Einklemmung im mittleren Walzenpaar 21 und der andere Bezugspunkt bildet der inzwischen vom Pfropfen 32 befreite Einlauftrichter 30, in welchem Einlauftrichter das Vorgarn 2 einer durch Reibung an der Vorgarnspule 1 bedingten Reaktionskraft unterworfen ist. Die Straffung bewirkt eine Zentrierung des Vorgarnes 2 auf die vorgesehene Laufbahn im Streckwerk 3, die mit dem Bezugszeichen 2.3 in Figur 2 angedeutet ist. Die Laufbahn 2.3 liegt in der Draufsicht mittig auf den unteren Walzen, wird aber durch die Bewegung einer Changierstange 50, an welcher der Einlauftrichter bzw. Luntenführer bzw. die Klemmvorrichtung 30 befestigt ist, in bekannter Weise parallel hin und her verschoben. Die mittige Abgabestelle 40 bezieht sich somit auf diesen parallelen Bereich.

Fig. 2 zeigt eine separate, in Vorgarn-Laufrichtung vor einem in Fig. 3 einzeln gezeigten Einlauftrichter 52 plazierte, an sich bekannte Klemmvorrichtung 54 mit einem festen Backen 55 und einem gemäss einem Pfeil 56 bewegbaren Schwenkbacken 57. Im Gegensatz zum Einlauftrichter 30 weist der Einlauftrichter 52 einen durchgehenden Längsschlitz 59 auf. Die dem Längsschlitz 59 anliegende, obere Partie des Einlauftrichters 52 ist an dessen Einzugsende etwa tangential abgewinkelt und bildet einen vorstehenden Lappen 60. Selbstverständlich kann auch ein aus Draht gebogener Luntenführer, wie z.B. in der DE-OS 3532422 gezeigt, zur Anwendung kommen, bei dem die Schenkelenden derart abgewinkelt sind, dass das Vorgarn 2 zwar seitlich eingeführt werden, im Normalbetrieb nicht aber herausgleiten kann.

Der Greifer 34 erfasst den Endabschnitt 37 an der Bezugsstelle 33 unmittelbar nach der Klemmvorrichtung 54 und befördert ihn in die Abgabestelle 40. Mit einer einzigen Bewegung wird das Vorgarn 2 durch den Längsschlitz 59 des Einlauftrichters 52 in die anfängliche Position gemäss der Strichellinie 2.1 gebracht, und dies trotz einer meistens an der Stelle des Einlauftrichters 52 auftretenden Knickung im Vorgarn 2. Dies wird dadurch erreicht, dass das Vorgarn 2 während der Bewegung des Greifers 34 zwischen der Bezugs 33- und der Abgabestelle 40 durch den Lappen 60 eingehakt wird, wodurch das Vorgarn 2 selbsttätig im Einlauftrichter 52 zentriert wird. Diese Situation ist besonders deutlich in der Fig. 5 ersichtlich. Durch Straffung gelangt der zwischen dem Hauptverzugsfeld 16 und der Bezugsstelle 33 bei der Klemmvorrichtung 54 befindliche Abschnitt des Vorgarnes 2 über eine mit dem Bezugszeichen 2.2 bezeichnete Zwischenposition in die zentrierte Stellung gemäss der Laufbahn 2.3, wobei die oben erwähnten Bezugspunkte wiederum das mittlere Walzenpaar 21 und die Vorgarnrolle 1 sind.

Der gelenkige Arm 38 ist in Figur 1 und andeutungsweise in Figur 2 in der den Endabschnitt 37 erfassenden Stellung mit voll ausgezogenen Linien gezeichnet. Die gestrichelten Linien mit dem Bezugszeichen 38.1 stellen dessen abgebende Stellung dar.

Fig. 5 zeigt einen ortsfesten, jeder Spinnstelle zugeordneten Roboter 63, der einen allseits gelenkigen Teleskoparm aufweist. In der den Endabschnitt 37 erfassenden Stellung ist dieser Arm mit dem Bezugszeichen 64 und in dessen abgebender Stellung mit dem Bezugszeichen 64.1 versehen. Der Arm 64 ist an einer geeigneten Stelle mittels eines Kugelgelenkes 67 oberhalb des Streckwerkes 3 an der Textilmaschine befestigt.

Die teleskopische Längsbewegung als auch die Schwenkbewegung können pneumatisch oder mittels Zahnstangen gesteuert werden. Der Sensor 9 gibt hier Befehle an die Klemmvorrichtung 54 und aktiviert ebenfalls den Arm 64, so dass ein eventuell vorgesehener verfahrbarer Roboter entlastet werden kann. Für eine Operation an der Einzugswalze 20 ist selbstverständlich eine spiegelbildlich programmierte, drei-dimensionale Bewegung vorgesehen.

Fig. 5 im Zusammenhang mit Fig. 6 dient ebenfalls dazu, ein alternatives Verfahren zu erläutern. Diese Alternative sieht eine zwei-dimensionale Bewegung des Greifers 34 vor, so dass nunmehr ein Gelenkstift anstelle des Kugelgelenkes 67 tritt. Steuerungstechnisch kann u.U. eine Vereinfachung herbeigeführt werden, wenn zwei aufeinanderfolgende Verfahrensschritte vorgesehen sind, bei denen lediglich zwei-dimensionale Bewegungsabläufe erfolgen. Demgemäss führt der Teleskoparm 64 den Endabschnitt 37 während eines ersten Arbeitsschrittes von der Bezugs 33- in die Abgabestelle 40 über die Mantelfläche 70 der oberen Einzugswalze 17 und den Einlauftrichter 52 hinweg und verbleibt somit in der vom Vorgarn 2 (bei der Klemmvorrichtung 54) und Faden 4 (beim Lieferwalzenpaar 23) gebildeten, gedachten Ebene. Diese Position des Vorgarnes ist mit dem Bezugszeichen 2.4 gekennzeichnet. Der zweite Verfahrensschritt erfolgt unmittelbar nach dem Erfassen des Endabschnittes 37 durch das mittlere Walzenpaar 21, indem auf Erhalt eines Signales vom Roboter 63 eine eigens für diesen Zweck vorgesehene Schiebevorrichtung in Form eines Schwenkbügels 73, ebenfalls lediglich eine zwei-dimensionale Bewegung vollführend, der zwischen der Bezugs 33- und der Abgabestelle 40 befindlichen Abschnitt des Vorgarns 2 in Richtung eines Pfeiles 75 seitlich verschoben wird. Der Schwenkbügel 73 hat zwei gebogene Schenkelenden 78, 79, die sich zu einem angelenkten Schaftteil 80 vereinigen. Die Biegung der Schenkelenden 78, 79 ist derart, dass das Vorgarn beim Verschieben derselben in Richtung des Pfeils 75 über sie abgleitet; in der abgebenden Position 73.1 des Schwenkbügels gelangt das Vorgarn in eine der Position 2.1 ähnliche Position 2.5. Dass zwei Schenkelenden 78, 79 vorgesehen sind, hat den Zweck einer einfacheren Führung, insbesondere, wenn gleichzeitig das Vorgarn über den Lappen 60 geschoben werden sollte.

Der Teleskoparm 64 kann auch die Funktion des Schwenkbügels 73 übernehmen, indem zwei nachfolgende zweidimensionale Bewegungen vom Teleskoparm ausgeführt werden. Auch können der Teleskoparm 64 und der Schwenkbügel 73 auf dem Wagen 12 plaziert sein. Der gelenkige Arm 38 kann ebenfalls als Alternative eine zwei-dimensionale Bewegung ausführen. Es sollte deshalb offensichtlich sein, dass viele Kombinationen möglich sind.

Der Greifer 34 greift unmittelbar nach der Klemmstelle bzw. Klemmvorrichtung 30, 54 an, und dessen Länge in Vorgarnlaufrichtung ist derart, dass im Hinblick auf die minimale Stapellänge des Faserbandes bzw. Vorgarns 2 eine genügend lange, freie Bartlänge vorhanden ist, um den verjüngten Endabschnitt 37 vom mittleren Walzenpaar 21 erfassen zu lassen. In dieser Hinsicht könnte es nützlich sein, einen der beiden Greiffinger des Greifers in Form einer angetriebenen Rolle zu gestalten, um die freie Länge des Endabschnittes 37 gegebenenfalls zu vergrössern.

Fig. 7 zeigt eine bevorzugte Ausführung mit einer festen bzw. unbeweglichen Gleitvorrichtung in Form eines Gleitbügels 84, der in zweifacher Ausführung bspw. mittels Schrauben 85 oder dergleichen an der Changierstange 50 befestigt ist. Bezüglich der rechten Hälfte (die linke Hälfte ist spiegelbildlich) hat der Gleitbügel 84 einen aufstehenden Teil 86 und einen vom oberen Ende des Teiles 86 sich schräg nach vorne erstreckenden Teil 88. Das freie Ende 89 befindet sich am freien Stirnende 26 nahe der Klemmlinie der Einzugswalzen 17, 18. Der Greifer 34 erfasst den Endabschnitt 37 unmittelbar nach dem Einlauftrichter 30 und bringt das Vorgarn 2 in die Position 2.4, wobei sich das Vorgarn 2 über dem Teil 88 befindet. Die Zugkraft des Hauptverzugsfeldes zieht nunmehr zuerst das Vorgarn 2 über den Teil 88 auf das freie Stirnende 26 und dann seitlich zwischen die Einzugswalzen 17, 18.

Die vorliegende Erfindung dient insbesondere zum automatischen Wiederherstellen des Spinnbetriebes bei bspw. Ring-, Düsen- und Umwindespinnmaschinen nach einem Fadenbruch. Sie ist aber auch anwendbar für das automatische Ansetzen eines Luntenendes einer neuen Vorgarnspule 1. Dazu kann eine das neue Luntenende erfassende Bereitschaftsstellung zur Anwendung kommen, die dann als Bezugsstelle fungiert. In diesem Fall kann ein Sensor 9 den Luntenablauf von der Vorgarnspule 1 überprüfen.

## Patentansprüche

1. Verfahren zum Einbringen eines Vorgarnes in ein ein Vorverzugs- (15) und ein Hauptverzugsfeld (16) aufweisendes Streckwerk (3) einer Textilmaschine, wobei ein Abschnitt des Vorgarnes (2) seitlich in das Vorverzugsfeld eingeführt wird, dadurch gekennzeichnet,
dass ein Endabschnitt (37) des Vorgarns an einer in Vorgarn-Laufrichtung dem Streckwerk vorgelagerten Bezugsstelle (33) aufgenommen und unter wirkungsmässiger Umgehung des eine obere Einzugswalze (17) aufweisenden Vorverzugsfeldes in das Hauptverzugsfeld eingeführt wird und dass der zwischen dem Hauptverzugsfeld und der Bezugsstelle befindliche Abschnitt des Vorgarns lediglich durch Ausnützung der vom Hauptverzugsfeld ausgeübten Zugkraft seitlich in das Vorverzugsfeld eingezogen wird.

2. Verfahren nach Anspruch 1, dadurch gekennzeichnet,
dass die obere Einzugswalze (17) vom Endabschnitt (37) während dessen Bewegung von der Bezugsstelle (37) zum Hauptverzugsfeld (16) stirnseitig umgangen wird.

3. Verfahren nach Anspruch 1, dadurch gekennzeichnet,
dass in einem ersten Schritt die obere Einzugswalze (17) mantelseitig umgangen und in einem unmittelbar darauf folgenden Schritt der zwischen der Bezugsstelle (33) und dem Hauptverzugsfeld (16) befindliche Abschnitt des Vorgarnes auf die Stirnseite (26) der oberen Einzugswalze (17) gebracht wird.

4. Verfahren nach Anspruch 1, dadurch gekennzeichnet,
dass der Endabschnitt (37) des Vorgarnes an einer zwischen dem Streckwerk und einem Einlauftrichter (30) befindlichen Bezugsstelle (33) aufgenommen wird.

5. Verfahren nach Anspruch 3, dadurch gekennzeichnet,
dass der folgende Schritt automatisch durch die Ausnützung der vom Hauptverzugsfeld ausgeübten Zugkraft erfolgt.

6. Textilmaschine zur Durchführung des Verfahrens nach Anspruch 1, mit mindestens einem ein Vorverzugs- (15) und ein Hauptverzugsfeld aufweisenden Streckwerk (3), wobei das Vorverzugsfeld mindestens eine obere und eine gelagerte, untere Einzugswalze (17, 18) aufweist, mit einer in Vorgarn-Laufrichtung dem Streckwerk vorgelagerten Klemmvorrichtung, mit einem Luntenführer (30, 52), mit einem Sensor (9) und mit einem Roboter, der nach Erhalt eines Signales des Sensors (9) aktivierbar ist, dadurch gekennzeichnet,
dass der Roboter (11, 63) einen bewegbaren Arm (38, 64) mit einem Greifer (34) zur Aufnahme eines Endabschnittes (37) des Vorgarnes (2) aufweist, dass der Greifer zwischen einer Bezugsstelle (33), in Vorgarn-Laufrichtung (29) betrachtet, unmittelbar nach der Klemmvorrichtung (30, 54) und einer mittigen Abgabestelle (40) unmittelbar vor dem Hauptverzugsfeld (16) bewegbar ist und dass Mittel (41, 73, 84) vorgesehen sind, das Vorgarn an die freie Stirnseite (26) der oberen Einzugswalze (17) heranzuführen.

7. Textilmaschine nach Anspruch 6, dadurch gekennzeichnet,
dass die Mittel sowohl den bewegbaren, eine drei-dimensionale Bewegung ausführbaren Arm (38) als auch eine neben der freien Stirnseite (26) der oberen Einzugswalze (17) befindliche Abstandhaltevorrichtung (41) für das Vorgarn enthalten, dass der Bewegungsweg des Greifers mit dem Endabschnitt (37) von der Bezugsstelle (33) zu der mittigen Abgabestelle (40) durch den Erfassungsbereich der Abstandhaltevorrichtung hindurchführt, und dass der Roboter (11) nach Einführung des Endabschnittes (37) in das Hauptverzugsfeld (16) der Abstandhaltevorrichtung (41) ein Lösesignal erteilt.

8. Textilmaschine nach Anspruch 6, dadurch gekennzeichnet,
dass die Mittel (41, 73, 84) sowohl den bewegbaren, eine zwei-dimensionale Bewegung ausführbaren Arm (64) als auch eine das Vorgarn an die freie Stirnseite (26) der oberen Einzugswalze (17) heranführbare Schiebevorrichtung (73) enthalten, dass der Bewegungsweg des Greifers mit dem Endabschnitt (37) von der Bezugsstelle (33) zu der mittigen Abgabestelle (40) über die Mantelfläche (70) der oberen Einzugswalze (17) hinwegführt und dass der Roboter (63) nach Einführung des Endabschnittes (37) in das Hauptverzugsfeld (16) der Schiebevorrichtung (73) ein Betätigungssignal erteilt.

9. Textilmaschine nach Anspruch 6, dadurch gekennzeichnet,
dass die Mittel (41, 73, 84) sowohl den bewegbaren, eine zweidimensionale Bewegung ausführbaren Arm (38) als auch eine das Vorgarn an das freie Stirnende (26) der oberen Einzugswalze (17) heranführbare feste Gleitvorrichtung (84) enthalten und dass der Bewegungsweg des Greifers mit dem Endabschnitt von der Bezugsstelle (33) zu der mittigen Abgabestelle (40) über die Mantelfläche (70) der oberen Einzugswalze (17) und über die Gleitvorrichtung (84) hinwegführt.

10. Textilmaschine nach Anspruch 6, dadurch gekennzeichnet,
dass die Klemmvorrichtung gleichzeitig als trichterförmiger Luntenführer (30) ausgebildet ist.

11. Textilmaschine nach Anspruch 6, dadurch gekennzeichnet,
dass der Luntenführer (52) ein Einlauftrichter ist und einen durchgehenden Längsschlitz (59) und dass eine dem Längsschlitz anliegende, obere Partie des Einlauftrichters an dessen Einzugsende einen etwa tangential abgewinkelten Lappen (60) aufweist.

12. Textilmaschine nach Anspruch 7, dadurch gekennzeichnet,
dass die Abstandhaltevorrichtung einen umklappbaren Haken (41) aufweist, welcher in zweifacher Ausführung zwischen den oberen Einzugswalzenpaaren (17, 20) montiert ist.

13. Textilmaschine nach Anspruch 8, dadurch gekennzeichnet,
dass die Schiebevorrichtung einen schwenkbaren Bügel (73) mit zwei gebogenen Schenkeln (78, 79) aufweist.

14. Textilmaschine nach Anspruch 6, dadurch gekennzeichnet,
dass ein beweglicher Teil (12) des Roboters (11) längs den Streckwerken (3) verfahrbar oder dass der Roboter pro Streckwerk (3) ortsfest vorhanden ist und nach Erhalt eines Signals des Sensors (9) anspricht.

15. Textilmaschine nach Anspruch 6, dadurch gekennzeichnet,
dass der Roboter (11, 63) einen gelenkigen Arm (38) oder einen schwenkbaren, teleskopischen Arm (64) aufweist.

## Claims

1. A method of introducing a roving into a textile machine drafting frame (3) comprising a preliminary drafting zone (15) and a main drafting zone (16), part of the roving (2) being introduced laterally into the preliminary drafting zone,
characterised in that an end part (37) of the roving is taken up at a reference point (33) which as considered in the direction of roving motion precedes the drafting frame and is introduced into the main drafting zone with effective bypassing of the preliminary drafting zone comprising a top feed roll (17), and that part of the roving which is situated between the main drafting zone and the reference point is drawn laterally into the preliminary drafting zone solely by using the tension exerted by the main in drafting zone.

2. A method according to claim 1,
characterised in that the top feed roll (17) is bypassed at the end face by the end part (37) of the roving during its movement from the reference point (33) to the main draft zone (16).

3. A method according to claim 1,
characterised in that in a first step the outer surface of the top feed roll (17) is bypassed end in a step following immediately thereon that part of the roving which is situated between the reference point (33) and the main drafting zone (16) is brought to the end face (26) of the top feed roll (17).

4. A method according to claim 1,
characterised in that the end part (37) of the roving is taken up at a reference point (33) situated between the drafting zone and a trumpet (30).

5. A method according to claim 3,
characterised in that the next step is effected automatically by using the tension exerted by the main drafting zone.

6. A textile machine for performing the method according to claim 1, comprising at least one drafting frame (3) comprising a preliminary drafting zone (15) and a main drafting zone, the preliminary drafting zone comprising at least one top and one mounted bottom feed roll (17, 18), having a clamping device which precedes the drafting frame as considered in the direction of roving motion, comprising a roving guide (30, 52), a sensor (9), and a robot which is adapted to be activated after receiving a signal from the sensor (9),
characterised in that the robot (11, 63) comprises a movable arm (38, 64) having a gripper (34) to take up an end part (37) of the roving (2), the gripper is movable between a reference point (33) which, as considered in the direction of roving motion (29), is situated immediately after the clamping device (30, 54) and a central discharge point (40) immediately in front of the main drafting zone (16), and means (41, 73, 84) are provided to feed the roving to the free end face (26) of the top feed roll (17).

7. A textile machine according to claim 6,
characterised in that the means comprise both the movable arm (38) adapted to perform a three-dimensional movement and a spacer (41) for the roving, said spacer being situated adjacent the free end face (26) of the top feed roll (17), the travel of the gripper with the end part (37) from the reference point (33) to the central discharge point (40) passes through the range of engagement of the spacer, and the robot (11) transmits a triggering signal to the spacer (41) after the end part (37) has been introduced into the main drafting zone (16).

8. A textile machine according to claim 6,
characterised in that the means (41, 73, 84) comprise both a movable arm (64) adapted to perform a two-dimensional movement and a pusher (73) adapted to bring the roving to the free end face (26) of the top feed roll (17), the travel of the gripper with the end part (37) from the reference point (33) to the central discharge point (40) passes over the outer surface (70) of the top feed roll (17) and the robot transmits an actuating signal to the pusher (73) after introduction of the end part (37) into the main drafting zone (16).

9. A textile machine according to claim 6,
characterised in that the means (41, 73, 84) comprise both a movable arm (38) adapted to perform a two-dimensional movement and a fixed slider (84) adapted to bring the roving to the free end face (26) of the top feed roll (17) and the travel of the gripper with the end part from the reference point (33) to the central discharge point (40) passes over the outer surface (70) of the top feed roll (17) and over the slider (84).

10. A textile machine according to claim 6,
characterised in that the clamping device is simultaneously constructed as a trumpet type roving guide (30).

11. A textile machine according to claim 6,
characterised in that the roving guide (52) is a trumpet and has a continuous slot (59) and a top part of the trumpet adjacent the slot has a tab (60) bent substantially tangentially at its entry end.

12. A textile machine according to claim 7,
characterised in that the spacer comprises a flip-over hook (41) mounted in a duplicate construction between the top feed roll pairs (17, 20).

13. A textile machine according to claim 8,
characterised in that the pusher comprises a rockable stirrup (73) with two curved limbs (78, 79).

14. A textile machine according to claim 6,
characterised in that a movable part (12) of the robot (11) is movable along the drafting frames (3) or the robot is stationary at each drafting frame (3) and responds after receipt of a signal from the sensor (9).

15. A textile machine according to claim 6,
characterised in that the robot (11, 63) has a pivotable arm (38) or a rockable telescopic arm (64).

## Revendications

1. Procédé pour introduire une mèche dans un train d'étirage (3) d'une machine textile comprenant un champs d'étirage préliminaire (15) et un champs d'étirage principal (16), dans lequel une partie de la mèche (2) est introduite latéralement dans le champs d'étirage préliminaire,
caractérisé par le fait qu'une partie terminale (37) de la mèche est prise en un point de référence (33), qui précède le train d'étirage en regardant dans le sens de déplacement de la mèche, et est introduite dans le champs d'étirage principal en court-circuitant effectivement le champs d'étirage préliminaire possédant un rouleau alimentaire supérieur (17), et que la partie de la mèche, qui est située entre le champs d'étirage principal et le point de référence, est tirée latéralement dans le champs d'étirage préliminaire en utilisant uniquement la tension exercée par le champs d'étirage principal.

2. Procédé selon revendication 1,
caractérisé par le fait que le rouleau alimentaire supérieur (17) est court-circuité dans sa face latérale par la partie terminale (37) de la mèche pendant son mouvement allant depuis le point de référence (33) vers le champs d'étirage principal (16).

3. Procédé selon revendication 1,
caractérisé par le fait que, dans une première étape, l'enveloppe du rouleau alimentaire supérieur (17) est court-circuitée, et, dans une étape suivant immédiatement la première, la partie de la mèche, qui est située entre le point de référence (33) et le champs d'étirage principal (16), est amenée vers la face latérale (26) du rouleau alimentaire supérieur (17).

4. Procédé selon revendication 1,
caractérisé par le fait que la partie terminale (37) de la mèche est prise en un point de référence (33) situé entre le train d'étirage et un entonnoir d'entrée (30).

5. Procédé selon revendication 3,
caractérisé par le fait que l'étape suivante est réalisée automatiquement en utilisant la tension exercée par le champs d'étirage principal.

6. Machine textile pour réaliser le procédé selon revendication 1, avec au moins un train d'étirage (3) comprenant un champs d'étirage préliminaire (15) et un champs d'étirage principal, le champs d'étirage préliminaire possédant au moins un rouleau alimentaire supérieur et un rouleau alimentaire inférieur monté sur paliers (17, 18), avec un dispositif de pinçage qui précède le train d'étirage en regardant dans le sens de déplacement de la mèche, avec un guide-mèche (30, 52), avec un tâteur (9), et avec un robot qui est conçu pour être activé après avoir reçu un signal depuis le tâteur (9),
caractérisée par le fait que le robot (11, 63) comprend un bras mobile (38, 64) ayant un grappin (34) pour la réception d'une partie terminale (37) de la mèche (2), que le grappin est mobile entre un point de référence (33) qui, en regardant dans le sens de déplacement (29) de la mèche, est situé immédiatement après le dispositif de pinçage (30, 54) et un point central de livraison (40) situé immédiatement devant le champs d'étirage principal (16), et que des moyens (41, 73, 84) sont prévus pour amener la mèche vers la face latérale libre (26) du rouleau alimentaire supérieur (17).

7. Machine textile selon revendication 6,
caractérisée par le fait que les moyens comprennent à la fois le bras mobile (38) adapté pour réaliser un mouvement à trois dimensions, ainsi qu'un dispositif de maintien de distance (41) pour la mèche, ledit dispositif étant situé adjacent à la face latérale libre (26) du rouleau alimentaire supérieur (17), que le trajet de mouvement du grappin avec la partie terminale (37), depuis le point de référence (33) vers le point central de livraison (40), passe à travers la zone de saisie du dispositif de maintien de distance, et que le robot (11) transmet un signal de déclenchement vers le dispositif de maintien de distance (41) après que la partie terminale (37) a été introduite dans le champs d'étirage principal (16).

8. Machine textile selon revendication 6,
caractérisée par le fait que les moyens (41, 73, 84) comprennent à la fois le bras mobile (64) adapté pour réaliser un mouvement à deux dimensions, ainsi qu'un dispositif pousseur (73) adapté pour apporter la mèche vers la face latérale libre (26) du rouleau alimentaire supérieur (17), que le trajet de mouvement du grappin avec la partie terminale (37), depuis le point de référence (33) vers le point central de livraison (40), passe au-dessus de la surface enveloppante (70) du rouleau alimentaire supérieur (17), et que le robot (63) transmet un signal activant le dispositif pousseur (73) après l'introduction de la partie terminale (37) dans le champs d'étirage principal (16).

9. Machine textile selon revendication 6,
caractérisée par le fait que les moyens (41, 73, 84) comprennent à la fois le bras mobile (38) adapté pour réaliser un mouvement à deux dimensions, ainsi qu'un dispositif à glissière fixe (84) adapté pour apporter la mèche vers la face latérale libre (26) du rouleau alimentaire supérieur (17), et que le trajet de mouvement du grappin avec la partie terminale, allant depuis le point de référence (33) vers le point central de livraison (40), passe au-dessus de la surface enveloppante (70) du rouleau alimentaire supérieur (17) et au-dessus du dispositif à glissière (84).

10. Machine textile selon revendication 6,
caractérisée par le fait que le dispositif de pinçage est en même temps construit comme guide-mèche en forme d'entonnoir (30).

11. Machine textile selon revendication 6,
caractérisée par le fait que le guide-mèche (52) est un entonnoir d'entrée qui possède une fente continue (59), et qu'une partie supérieure de l'entonnoir d'entrée, adjacente à la fente, possède une patte (60) pliée à peu près tangentiellement à son extrémité d'entrée.

12. Machine textile selon revendication 7,
caractérisée par le fait que le dispositif de maintien de distance comprend un crochet rabattable (41) monté dans une structure double entre les paires de rouleaux alimentaires supérieurs (17, 20).

13. Machine textile selon revendication 8,
caractérisée par le fait que le dispositif pousseur comprend un étrier basculant (73) avec deux jambes incurvées (78, 79).

14. Machine textile selon revendication 6,
caractérisée par le fait qu'une partie mobile (12) du robot (11) est mobile le long des trains d'étirage (3), ou que le robot existe d'une manière stationnaire devant chaque train d'étirage (3) et réagit après avoir reçu un signal depuis le tâteur (9).

15. Machine textile selon revendication 6,
caractérisée par le fait que le robot (11, 63) possède un bras articulé (38) ou un bras basculant, télescopique (64).
